# EUROPÄISCHE PATENTSCHRIFT

(11) **EP 1 858 393 B1**
(45) Veröffentlichungstag und Bekanntmachung des Hinweises auf die Patenterteilung: **11.06.2008**
(21) Anmeldenummer: 06706599.5
(22) Anmeldetag: 03.02.2006
(51) Int. Cl.: A47L 13/256, A47L 13/254

(54) **WISCHPLATTE**
WIPER PLATE
PLAQUE DE NETTOYAGE

(30) Priorität: 16.03.2005 DE 102005012491
(43) Veröffentlichungstag der Anmeldung: 28.11.2007
(73) Patentinhaber: Carl Freudenberg KG, 69469 Weinheim (DE)
(72) Erfinder: REPONEN, Ismo, FI-21100 Naantali (FI); LINDHOLM, Keijo, FIN-24280 Salo (FI); TANNIJÄRVI, Ulla, FIN-24100 Salo (FI)
(86) Internationale Anmeldenummer: PCT/EP2006/000930
(87) Internationale Veröffentlichungsnummer: WO 2006/097163

(56) Entgegenhaltungen:
- FR-A- 631 650
- US-A- 1 114 163
- US-A- 4 114 223
- US-A- 4 852 210
- US-A- 5 455 980
- US-A- 5 461 749

## Beschreibung

### Technisches Gebiet

Die Erfindung betrifft Wischplatte für ein Reinigungsgerät die über ein Gelenk mit einem Stiel verbindbar ist, wobei das Gelenk eine erste Bohrung aufweist und einen an der Wischplatte angeordneten Gelenkstift schwenkbar gelagert ist, wobei die Wischplatte eine Ausnehmung aufweist, wobei in der Ausnehmung weitere Bohrungen angeordnet sind, die koaxial zu der ersten Bohrung ausgerichtet sind und wobei der Gelenkstift in den Bohrungen angeordnet ist.

### Stand der Technik

Aus der EP 1 039 829 B1 sind Wischplatten bekannt, bei denen der Gelenkstift in einer Ausnehmung angeordnet ist, wobei die Ausnehmung in einen Absatz eingebracht ist, der sich erhöht auf einer Hauptseite der Wischplatte befindet. Dadurch ergibt sich eine hohe Wischplatte bei der nur eine Hauptseite als Wischfläche einsetzbar ist. Der Bewegungsspielraum des an dem Gelenkstift angeordneten Gelenks ist eingeschränkt. Der Gelenkstift ist einstückig und materialeinheitlich mit der Wischplatte ausgebildet und die Gelenkbefestigung erfolgt mittels einer Schnappverbindung.

Aus der US 1,114,163 ist eine Wischplatte bekannt, bei der ein Gelenk mit einer Bohrung schwenkbar in einer Ausnehmung der Wischplatte gelagert ist, wobei benachbart zu der Ausnehmung weitere Bohrungen angeordnet sind, die koaxial zu der Bohrung des Gelenks ausgerichtet sind. In den Bohrungen ist ein Gelenkstift gelagert, der das Gelenk schwenkbar an der Wischplatte fixiert.

Aus der US 4,114,223 ist eine Wischplatte bekannt, bei der ein Gelenk mit einer Bohrung schwenbar zwischen zwei Streben gelagert ist, wobei in den Streben jeweils eine Bohrung vorgesehen ist, die koaxial zu der Bohrung des Gelenks ausgerichtet sind. In den Bohrungen ist ein Gelenkstift gelagert.

### Darstellung der Erfindung

Der Erfindung liegt die Aufgabe zugrunde, eine Wischplatte mit einer robusten, verliersicheren Gelenkbefestigung bereitzustellen, wobei die Montage der Wischplatte vereinfacht ist.

Diese Aufgabe wird mit den Merkmalen von Anspruch 1 und 12 gelöst. Auf vorteilhafte Ausgestaltungen nehmen die Unteransprüche Bezug.

Zur Lösung der Aufgabe ist benachbart zu der Ausnehmung eine Durchbrechung angeordnet, die durch eine Bohrung der Wischplatte mit der Ausnehmung verbunden ist. Der Gelenkstift ist dabei ein separates Element und kann aus einem stabilen Material, beispielsweise aus einem metallischen Werkstoff gebildet sein. Da das Gelenk den Gelenkstift durch die Bohrung vollständig umschließt, ist das Gelenk verliersicher mit der Wischplatte verbunden und das Gelenk kann sich auch bei robustem Einsatz wie beispielsweise im professionellen Bereich nicht selbständig lösen. Zudem wird durch das vollständige Umschließen des Gelenkstiftes mit Material der Wischplatte eine maximale Festigkeit der Stifteinbindung erreicht bei minimaler Wischplattendicke. Durch die Ausnehmung in der die Bohrungen angeordnet sind, kann die Wischplatte flach ausgeführt werden. Aus Gründen besserer Festigkeit und einfacher Herstellbarkeit ist die Wischplatte vorteilhafterweise einstückig und materialeinheitlich ausgeführt. Des Weiteren können die Durchmesser der Bohrungen so gewählt sein, dass der Gelenkstift in der Bohrung des Gelenks mit Spiel sitzt und in den Bohrungen der Wischplatte mit Presssitz. Dadurch ist das Gelenk leicht bewegtich und durch den Presssitz verliersicher mit der Wischplatte verbunden. Die Montage der Wischplatte wird vereinfacht, da der Gelenkstift in der Durchbrechung in eine zu den Bohrungen parallele Position gebracht werden kann. Die Durchmesser der Bohrungen können auf den Gelenkstift abgestimmt werden und ein Verkanten des Gelenkstiftes bei der Montage wird verhindert.

Der Gelenkstift kann starr ausgebildet ist. Derartige Gelenkstifte sind kostengünstig und im Gegensatz zu Federstiften besonders stabil.

Die Wischplatte kann zwei als Wischflächen ausgebildete Hauptseiten aufweisen und der Gelenkstift kann zumindest teilweise zwischen den beiden Hauptseiten angeordnet sein. Durch die Anordnung des Gelenkstiftes unterhalb der Wischflächen können störende Aufbauten oder Absätze entfallen und die Wischflächen sind eben ausgebildet.

Der Gelenkstift kann in Bezug auf die Plattenhöhe der Wischplatte im Wesentlichen mittig angeordnet sein. Dadurch befindet sich der Gelenkstift im Bereich des Schwerpunktes und die Schwenkachse des Gelenkstiftes liegt im Bereich der Mittelebene der Wischplatte, was das Manövrieren der Wischplatte vereinfacht. Des Weiteren kann die Wischplatte bei einer derartigen Anordnung besonders dünn ausgeführt werden.

In der Durchbrechung kann ein Verschlusskörper angeordnet sein. Der Verschlusskörper ist derart ausgebildet, dass sich eine plane Oberfläche der als Wischflächen ausgebildeten Hauptseiten ergibt. Der Verschlusskörper verhindert ein selbständiges Lösen des Gelenkstiftes, wodurch ein Presssitz des Gelenkstiftes in den Bohrungen der Wischplatte nicht erforderlich ist. Dadurch kann der Gelenkstift verschiebbar ausgebildet sein und die Montage der Wischplatte vereinfacht sich. Des Weiteren verhindert der Verschlusskörper das Eindringen von Verschmutzungen.

Der Verschlusskörper kann lösbar und formschlüssig in der Durchbrechung befestigbar sein. Das ermöglicht eine zerstörungsfreie Demontage des Gelenkstiftes, um beispielsweise einzelne Komponenten der Wischplatte austauschen zu können. In anderen Ausführungen kann der Verschlusskörper auch eingeklebt sein.

Der Verschlusskörper kann an zumindest zwei gegenüber liegenden Seiten ein schwalbenschwanzförmiges Profil aufweisen, welches in ein kongruent ausgebildetes Gegenprofil der Durchbrechung eingreifbar ist. Das schwalbenschwanzförmige Profil sowie das Gegenprofil sind einfach herstellbar und der Verschlusskörper ist einfach und mit wenig Kraftaufwand montierbar, wobei sich eine sichere form- und kraftschlüssige Verbindung ergibt.

Der Verschlusskörper kann aus einem elastomerem Material gebildet sein. Durch das elastomere Material ist der Verschlusskörper reversibel deformierbar, wodurch sich der Kraftaufwand bei der Montage zusätzlich verringert. In anderen Ausführungen kann der Verschlusskörper mehrteilig ausgeführt sein. Dafür kann ein kostengünstiger Werkstoff verwendet werden. Die Montage kann durch eine Klebe- oder Schnappverbindung erfolgen.

Die Ausnehmung kann zu einer Seite der Wischplatte offen sein. Hierbei ergibt sich ein großer Schwenkradius für das Gelenk der größer ist als 180°, da das Gelenk durch die offene Ausnehmung hindurchschwenkbar ist. Das ist besonders vorteilhaft, wenn beide Hauptseiten der Wischplatte als Wischfläche ausgebildet sind und die Hauptseiten wechselweise in Richtung des zu reinigenden Bodens gebracht werden sollen.

Die Wischplatte kann relativ zum Gelenk derart schwenkbar sein, dass beide Hauptseiten der Wischplatte in Richtung des zu reinigenden Bodens schwenkbar sind. Dadurch können beide Hauptseiten der Wischplatte als Wischfläche ausgebildet sein und die Flächenleistung des Reinigungsgerätes erhöht sich.

Die Aufgabe wird auch durch ein Verfahren zur Montage einer Wischplatte gelöst, dem das Gelenk in der Ausnehmung positioniert wird, so dass die Bohrungen von Wischplatte und Gelenk deckungsgleich sind und der Gelenkstift in der Durchbrechung positioniert wird und in die Bohrungen eingeschoben wird und die Durchbrechung durch den Verschlusskörper verschlossen wird. Dadurch dass, die Ausnehmung, in der der Gelenkstift angeordnet ist, zur einer Seite offen ist, ergibt sich ein großer Schwenkradius für das Gelenk. Dabei ergibt sich ein Schwenkradius der größer ist als 180°, da das Gelenk durch die offene Ausnehmung hindurchschwenkbar ist. Das ist besonders vorteilhaft, wenn beide Hauptseiten der Wischplatte als Wischfläche ausgebildet ist und die Hauptseiten wechselweise in Richtung des zu reinigenden Bodens gebracht werden sollen. Der Gelenkstift kann in der Durchbrechung in eine zu den Bohrungen parallele Position gebracht werden. Die Durchmesser der Bohrungen können dabei auf den Gelenkstift abgestimmt werden und ein Verkanten des Gelenkstiftes bei der Montage wird verhindert. Der Verschlusskörper verhindert ein selbständiges Lösen des Gelenkstfftes

### Kurzbeschreibung der Zeichnung

Einige Ausführungsbeispiele der erfindungsgemäßen Wischplatte werden anhand der Figuren näher erläutert. Diese zeigen, jeweils schematisch:
- Fig. 1: eine Explosions-Darstellung der Wischplatte;
- Fig. 2: die Wischplatte in perspektivischer Ansicht.

### Ausführung der Erfindung

Figur 1 zeigt eine Wischplatte 1 für ein Reinigungsgerät 20, die über ein Gelenk 2 durch eine Klemmverschraubung 18 mit einem Stiel 3 verbunden ist. Die Klemmverschraubung 18 ist mit dem Gelenk 2 durch eine Nietverbindung 19 verbunden, die gleichzeitig die zweite Gelenkachse des als Kreuzgelenk ausgebildeten Gelenks 2 bildet. Die Wischplatte 1 weist eine Ausnehmung 5 auf, die zu einer Seite 6 der Wischplatte 1 offen ist und abschnittsweise V-förmig ausgebildet ist, um den Schwenkradius des Gelenks 2 zu erhöhen. In der Ausnehmung 5 sind Bohrungen 7, 8 angeordnet. Das Gelenk 2 weist eine weitere Bohrung 9 auf, wobei die Bohrungen 7,8, 9 koaxial zueinander angeordnet sind. In den Bohrungen 7, 8, 9 ist ein Gelenkstift 4 angeordnet, durch den das Gelenk 2 relativ zur Wischplatte 1 schwenkbar ist. Der Gelenkstift 4 ist starr ausgebildet und unterhalb der Hauptseiten 16, 17, in dieser Ausführung in Bezug auf die Plattenhöhe der Wischplatte 1 mittig angeordnet. Benachbart zu der Ausnehmung 5 ist eine Durchbrechung 10 angeordnet, die durch die Bohrung 8 mit der Ausnehmung 5 verbunden ist. In der Durchbrechung 10 ist ein Verschlusskörper 11 angeordnet, der nach der Montage ein selbständiges Lösen des Gelenkstiftes 4 verhindert. Der Verschlusskörper 11 weist an zwei gegenüberliegenden Seiten 12, 13, in dieser Ausführung die Längsseiten, ein schwalbenschwanzförmiges Profil 14 auf, welches in ein kongruent ausgebildetes Gegenprofil 15 der Durchbrechung 10 eingreift. Der Verschlusskörper 11 ist aus einem elastomerem Material, in dieser Ausführung Gummi, gebildet und ist dadurch einfach lösbar und formschlüssig in der Durchbrechung 10 befestigt. Die Wischplatte 1 ist relativ zum Gelenk 2 derart schwenkbar, dass beide Hauptseiten 16, 17 der Wischplatte 1 in Richtung des zu reinigenden Bodens schwenkbar sind. Dabei sind beide Hauptseiten 16, 17 als Wischfläche ausgebildet.

Zur Montage der Wischplatte 1 wird das Gelenk 2 in der Ausnehmung 4 positioniert, so dass die Bohrungen 7, 8, 9 von Wischplatte 1 und Gelenk 2 deckungsgleich sind. Danach wird der Gelenkstift 4 in der Durchbrechung 10 positioniert und in die Bohrungen 7, 8, 9 eingeschoben. Abschließend wird die Durchbrechung 10 durch den Verschlusskörper 11 verschlossen.

Figur 2 zeigt die montierte Wischplatte 1 gemäß Figur 1 in perspektivischer Ansicht.

## Patentansprüche

1. Wischplatte (1) für ein Reinigungsgerät (20) die über ein Gelenk (2) mit einem Stiel (3) verbindbar ist, wobei das Gelenk (2) eine erste Bohrung (9) aufweist und einen an der Wischplatte (1) angeordneten Gelenkstift (4) schwenkbar gelagert ist, wobei die Wischplatte (1) eine Ausnehmung (5) aufweist, wobei in der Ausnehmung (5) weitere Bohrungen (7, 8) angeordnet sind, die koaxial zu der ersten Bohrung (9) ausgerichtet sind und wobei der Gelenkstift (4) in den Bohrungen (7, 8, 9) angeordnet ist **dadurch gekennzeichnet, dass** benachbart zu der Ausnehmung (4) eine Durchbrechung (10) angeordnet ist, die durch eine Bohrung (7, 8) der Wischplatte (1) mit der Ausnehmung (4) verbunden ist

2. Wischplatte nach Anspruch 1, **dadurch gekennzeichnet, dass** der Gelenkstift (4) starr ausgebildet ist.

3. Wischplatte nach Anspruch 1 oder 2, **dadurch gekennzeichnet, dass** die Wischplatte (1) zwei als Wischflächen ausgebildete Hauptseiten (16, 17) aufweist und dass der Gelenkstift (4) zumindest teilweise zwischen den Hauptseiten (16, 17) angeordnet ist.

4. Wischplatte nach einem der Ansprüche 1 bis 3, **dadurch gekennzeichnet, dass** der Gelenkstift (4) in Bezug auf die Plattenhöhe der Wischplatte (1) im Wesentlichen mittig angeordnet ist.

5. Wischplatte nach Anspruch 1, **dadurch gekennzeichnet, dass** in der Durchbrechung (10) ein Verschlusskörper (11) angeordnet ist.

6. Wischplatte nach Anspruch 5, **dadurch gekennzeichnet, dass** der Verschlusskörper (11) lösbar und formschlüssig in der Durchbrechung (10) befestigbar ist.

7. Wischplatte nach Anspruch 1 oder 5, **dadurch gekennzeichnet, dass** der Verschlusskörper (11) an zumindest zwei gegenüber liegenden Seiten (12, 13) ein schwalbenschwanzförmiges Profil (14) aufweist, welches in ein kongruent ausgebildetes Gegenprofil (15) der Durchbrechung (10) eingreifbar ist.

8. Wischplatte nach einem der Ansprüche 5 bis 7, **dadurch gekennzeichnet, dass** der Verschlusskörper (11) aus einem elastomerem Material gebildet ist.

9. Wischplatte nach einem der Ansprüche 1 bis 8, **dadurch gekennzeichnet, dass** die Ausnehtnung (5) zu einer Seite (6) der Wischplatte (1) offen ist.

10. Wischplatte nach einem der Ansprüche 1 bis 9, **dadurch gekennzeichnet, dass** die Wischplatte (1) relativ zum Gelenk (2) derart schwenkbar ist, dass beide Hauptseiten (16, 17) der Wischplatte (1) in Richtung des zu reinigenden Bodens schwenkbar sind.

11. Verfahren zur Montage einer Wischplatte (1) nach einem der vorherigen Ansprüche, bei dem das Gelenk (2) in der Ausnehmung (4) positioniert wird, so dass die Bohrungen (7, 8, 9) von Wischplatte (1) und Gelenk (2) deckungsgleich sind und der Gelenkstift (4) in der Durchbrechung (10) positioniert wird und in die Bohrungen (7, 8, 9) eingeschoben wird und die Durchbrechung (10) durch den Verschlusskörper (11) verschlossen wird.

## Claims

1. Wiper plate (1) for a cleaning appliance (20), which wiper plate can be connected to a handle (3) via a joint (2), wherein the joint (2) has a first bore (9) and a j joint pin (4) which is arranged on the wiper plate (1) is mounted pivotably, wherein the wiper plate (1) has a recess (5), wherein further bores (7, 8) which are oriented coaxially with respect to the first bore (9) are arranged in the recess (5), and wherein the joint pin (4) is arranged in the bores (7, 8, 9), **characterized in that** an aperture (10) is arranged adjacent to the recess (5), said aperture being connected to the recess (5) by a bore (7, 8) of the wiper plate (1).

2. Wiper plate according to Claim 1, **characterized in that** the joint pin (4) is of rigid design.

3. Wiper plate according to Claim 1 or 2, **characterized in that** the wiper plate (1) has two main sides (16, 17) designed as wiping surfaces, and **in that** the joint pin (4) is at least partially arranged between the main sides (16, 17).

4. Wiper plate according to one of Claims 1 to 3, **characterized in that** the joint pin (4) is arranged essentially centrally with respect to the plate height of the wiper plate (1).

5. Wiper plate according to Claim 1, **characterized in that** a closure body (11) is arranged in the aperture (10).

6. Wiper plate according to Claim 5, **characterized in that** the closure body (11) can be fastened in a releasable and form-fitting manner in the aperture (10).

7. Wiper plate according to Claim 1 or 5, **characterized in that** the closure body (11) has, on at least two opposite sides (12, 13), a dovetailed profile (14) which is engageable in a congruently designed mating profile (15) of the aperture (10).

8. Wiper plate according to one of Claims 5 to 7, **characterized in that** the closure body (11) is formed from an elastomeric material.

9. Wiper plate according to one of Claims 1 to 8, **characterized in that** the recess (5) is open to one side (6) of the wiper plate (1).

10. Wiper plate according to one of Claims 1 to 9, **characterized in that** the wiper plate (1) can be pivoted relative to the joint (2) in such a manner that the two main sides (16, 17) of the wiper plate (1) can be pivoted in the direction of the floor to be cleaned.

11. Method for installing a wiper plate (1) according to one of the preceding claims, in which the joint (2) is positioned in the recess (5) such that the bores (7, 8, 9) of wiper plate (1) and joint (2) are congruent, and the joint pin (4) is positioned in the aperture (10) and is pushed into the bores (7, 8, 9), and the aperture (10) is closed by the closure body (11).

## Revendications

1. Plaque de nettoyage (1) pour un appareil de nettoyage (20) qui peut être connectée par le biais d'une articulation (2) à un manche (3), l'articulation (2) présentant un premier alésage (9) et une broche d'articulation (4), disposée sur la plaque de nettoyage (1), étant montée de manière à pouvoir pivoter, la plaque de nettoyage (1) présentant un évidement (5), d'autres alésages (7, 8) étant pratiqués dans l'évidement (5), lesquels sont orientés coaxialement au premier alésage (9), la broche d'articulation (4) étant disposée dans les alésages (7, 8, 9), **caractérisée en ce qu'**une ouverture (10) est pratiquée à côté de l'évidement (5), cette ouverture étant connectée à l'évidement (5) par un alésage (7, 8) de la plaque de nettoyage (1).

2. Plaque de nettoyage selon la revendication 1, **caractérisée en ce que** la broche d'articulation (4) est réalisée sous forme rigide.

3. Plaque de nettoyage selon la revendication 1 ou 2, **caractérisée en ce que** la plaque de nettoyage (1) présente deux côtés principaux (16, 17) réalisés sous forme de faces de nettoyage, et **en ce que** la broche d'articulation (4) est disposée au moins en partie entre les côtés principaux (16, 17).

4. Plaque de nettoyage selon l'une quelconque des revendications 1 à 3, **caractérisée en ce que** la broche d'articulation (4) est disposée sensiblement au centre par rapport à la hauteur de plaque de la plaque de nettoyage (1).

5. Plaque de nettoyage selon la revendication 1, **caractérisée en ce qu'**un corps de fermeture (11) est disposé dans l'ouverture (10).

6. Plaque de nettoyage selon la revendication 5, **caractérisée en ce que** le corps de fermeture (11) peut être fixé de manière détachable et par engagement géométrique dans l'ouverture (10).

7. Plaque de nettoyage selon la revendication 1 ou 5, **caractérisée en ce que** le corps de fermeture (11) présente, sur au moins deux côtés opposés (12, 13), un profil en forme de queue d'aronde (14) qui peut venir en prise dans un profil conjugué de forme correspondante (15) de l'ouverture (10).

8. Plaque de nettoyage selon l'une quelconque des revendications 5 à 7, **caractérisée en ce que** le corps de fermeture (11) est formé d'un matériau élastomère.

9. Plaque de nettoyage selon l'une quelconque des revendications 1 à 8, **caractérisée en ce que** l'évidement (5) est ouvert vers un côté (6) de la plaque de nettoyage (1).

10. Plaque de nettoyage selon l'une quelconque des revendications 1 à 9, **caractérisée en ce que** la plaque de nettoyage (1) peut pivoter par rapport à l'articulation (2) de telle sorte que les deux côtés principaux (16, 17) de la plaque de nettoyage (1) puissent pivoter dans la direction du sol à nettoyer.

11. Procédé de montage d'une plaque de nettoyage (1) selon l'une quelconque des revendications précédentes, dans lequel l'articulation (2) est positionnée dans l'évidement (5) de sorte que les alésages (7, 8, 9) de la plaque de nettoyage (1) et l'articulation (2) soient en alignement et la broche d'articulation (4) est positionnée dans l'ouverture (10) et est enfoncée dans les alésages (7, 8, 9), puis l'ouverture (10) est fermée par le corps de fermeture (11).
